# EUROPÄISCHE PATENTSCHRIFT

(11) **EP 0 038 399 B1**
(45) Veröffentlichungstag und Bekanntmachung des Hinweises auf die Patenterteilung: **08.08.1984**
(21) Anmeldenummer: 81100645.1
(22) Anmeldetag: 29.01.1981
(51) Int. Cl.: F41D 10/04

(54) **Gurtzuführer einer gasdruckbetätigten automatischen Rohrwaffe mit zwei von je einer Zuführwelle angetriebenen Zuführwellensternen**
Belt feeder for a gas operated automatic gun having two feeder sprockets each driven by a feeder shaft
Alimentation de type à bande pour canon automatique à chargement par action de gaz avec deux tambours à griffes, chacun entrainé par un arbre

(30) Priorität: 19.04.1980 DE 3015130
(43) Veröffentlichungstag der Anmeldung: 28.10.1981
(73) Patentinhaber: Rheinmetall GmbH, 40880 Ratingen (DE)
(72) Erfinder: Menges, Horst, D-4030 Ratingen 8 (DE); Schenk, Norbert, D-4000 Düsseldorf (DE)
(74) Vertreter: Behrens, Ralf Holger (DE)

## Beschreibung

Die Erfindung betrifft einen Gurtzuführer einer automatischen Gasdrucklader-Rohrwaffe, insbesondere einer Maschinenkanone, mit den Merkmalen des Oberbegriffs des Anspruchs 1.

Ein solcher Gurtzuführer und sein Antrieb ist z. B. aus der DE-A-2 809 505 bekannt zu entnehmen. Bei diesem bekannten Gurtzuführer kann es vorkommen, daß die Zuführwellensterne der Zuführwelle nach Beendigung des Transports des Gurtzuführers die Patrone einklemmen und dadurch deren Ableitung durch den Verschluß behindern. Dadurch kann die Patronenhülse beim Ableiten beschädigt werden und es tritt eine höhere Belastung der Zuführwellensterne und, damit verbunden, gegebenenfalls ein Abfallen der Kadenz ein. Diese Nachteile treten besonders stark auf, wenn beim Schießen das Gurtende erreicht oder nahezu erreicht ist, weil dann auf den weniger Masse aufweisenden Gurt der gleiche Impuls des Antriebs ausgeübt wird.

Aufgabe der Erfindung ist es daher, die genannten Nachteile zu vermeiden. Die Zuführwellensterne sollen die Patronenhülse nach Beendigung des jeweiligen Transports nicht mehr beschädigen, es soll keine erhöhte Belastung der Zuführwellensterne eintreten und ein Kadenzabfall soll vermieden werden. Dabei soll durch die zur Verhinderung dieser Nachteile eingesetzten Mittel das Be- und Entladen der Waffe und auch der Aus- und Einbau der Zuführwellen nicht behindert werden. Weiterhin sollen die Mittel in Gurtzuführern beliebiger, unterschiedlicher Konstruktion einsetzbar sein.

Die genannte Aufgabe wird bei dem eingangs genannten Gurtzuführer durch die im kennzeichnenden Teil des Anspruchs 1 genannten Merkmale gelöst. Die Unteransprüche nennen Weiterbildungen der Erfindung des Anspruchs 1.

Zwar ist aus der DE-A-1 807 929 bei einem nicht gasdruckbetätigten Gurtzuführer bereits das Teilmerkmal des Einsatzes eines Klinkenrades in Verbindung mit einer federbelasteten Sperrklinke zur Verhinderung des Zurückziehens eines Gurtes bekannt. Daraus ist kein Hinweis auf die hier vorgeschlagene Vorlaufbremse zu entnehmen.

Weiterhin offenbart die US-A-2 375 219 ebenfalls bei einem nicht gasdruckbetätigten Gurtzuführer für nur einen Gurt bereits eine Sperrklinkenanordnung mit Vorlaufbremse. Dort ist zum Herausfahren der Sperrklinke aus dem Klinkenrad eine zusätzliche Klinke und eine zusätzliche Betätigungsscheibe erforderlich. Auch daraus ist kein Hinweis auf die einfache Konstruktion der vorliegenden Erfindung zu entnehmen.

Durch die im Anspruch 1 genannten Merkmale ist für die Zuführwellensterne eine Vorlaufbremse geschaffen, die jeweils am Ende des Vorschubs des Gurtes durch das Einrasten der Sperrklinke die Drehung des jeweiligen Zuführwellensterns ruckartig begrenzt. Dadurch kann kein Einklemmen der Patronen mehr erfolgen. Dadurch, daß die Sperrklinke in der Nullstellung, also wenn die Zuführwelle nicht gedreht wird, ganz aus dem Klinkenrad ausgefahren ist, wird das Be- und Entladen der Waffe nicht behindert. Durch die Anordnung des Antriebsritzels am vorderen Ende jeder Zuführwelle ist der einfache Ein- und Ausbau der Zuführwellen gewährleistet.

Eine besonders günstige konstruktive Ausbildung ergibt sich dadurch, daß die Sperrklinken zweiarmige, einseitig federbelastete Hebel sind und daß sie auf gemeinsamer Welle zwischen den Zuführwellen gelagert sind. Kürzere Lagerwellen für die Sperrklinken ergeben sich, wenn jede Sperrklinke auf einer eigenen, zwischen den Zuführwellen nebeneinander liegenden Lagerwelle gelagert ist.

Die Zeichnung zeigt eine Ausführungsform des neuen Gurtzuführers mit der Vorlaufbremse für die Zuführwellensterne und zwar in
Fig. 1 im lotrechten Schnitt teilweise in Ansicht im Bereich des vorderen Endes der Zuführwellen, in
Fig. 2 im zur Fig. 1 rechtwinkligen, lotrechten Schnitt längs der Mittelachse einer Zuführwelle und in
Fig. 3 im zur Fig. 1 rechtwinkligen, lotrechten Schnitt längs der Mittelachse der Lagerwelle.

Fig. 1 und 2 zeigen, umgeben von einem Gehäuse 12, rechts die Zuführwelle 5 mit Klinkenrad 6 und Antriebsritzel 1, die rechts herum antreibbar sind, und links das etwas weiter nach hinten liegende Klinkenrad 6, ebenfalls einteilig mit der Zuführwelle 5 und davor das Antriebsritzel 1, die links herum antreibbar sind. Jeder Steuerkurve 2 an dem Antriebsritzel 1 ist ein Steuerstift 3 und eine Sperrklinke 4 zugeordnet. Die Sperrklinken 4 sind auf der feststehenden Lagerwelle 8 drehbar gelagert. In ihren oberen Hebelarm greifen Druckfedern 7 ein, die am Gehäuse 12 abgestützt sind.

Fig. 2 zeigt, daß der Steuerstift 3 in einer Bohrung 13 eines Gehäusedeckels 9 gehalten ist.

Fig. 3 zeigt die Lagerung der Welle 8, die die Sperrklinken 4 hintereinander trägt, in dem Gehäusedeckel 9, der hinten durch eine Abschlußplatte 10 abgedeckt ist. Damit die Sperrklinken auf einer Lagerwelle 8 hintereinander angebracht sein können, sind die Klinkenräder in Achsrichtung versetzt an den Zuführwellen angebracht.

Die Wirkungsweise der neuen Bremseinrichtung ist aus den Zeichnungen ersichtlich. Diese zeigen die in bekannter Weise durch Zurückdrehen des Antriebsritzels erreichte Nullstellung, bei der der Steuerstift 3 ganz aus dem Antriebsritzel 1 herausgedrückt ist und dadurch auch die Sperrklinke 4 ganz aus dem Klinkenrad 6 herausgedrückt hat. Bei Drehung je eines Klinkenrades 6 infolge der Drehung der Zuführwelle 5 und des Antriebsritzels 1 gleitet der Steuerstift 3 entlang der Steuerkurve 2 in das Antriebsritzel 1 hinein, so daß dann der eine Hebelarm der Sperrklinke durch den Druck der Feder 7 auf den anderen Hebelarm in den Zwischenraum zwischen den Klinken des Klinkenrades 6 eingleitet und dessen Drehbewegung und damit auch die Drehung der Zuführwelle und der Zuführwellensterne am Ende der Transportbewegung des Gurtes stoppt.

## Patentansprüche

1. Gurtzuführer einer automatischen Gasdrucklader-Rohrwaffe, insbesondere einer Maschinenkanone, mit Patronenzufuhr in den Laderaum der Waffe abwechselnd von zwei Seiten über in jeden Gurt eingreifende Zuführwellensterne je einer Zuführwelle (5), die von einem durch aus dem Waffenrohr abgezweigtes Treibgas bewegten Gaskolben über je eine Schaltratsche oder dergleichen wechselweise um die Vorschubstrecke einer Patrone gedreht werden, dadurch gekennzeichnet, daß auf jeder Zuführwelle (5) als am Ende des Gurtvorschubs die Drehung des Zuführwellensterns begrenzende Vorlaufbremse ein Klinkenrad (6) angeordnet ist, in dessen Klinkenlücken eingreifbar je eine Sperrklinke (4), die unter zur Achse der jeweils zugeordneten Zuführwelle (5) hin gerichteter Kraft je einer Feder (7) steht, in Richtung zur Achse der Zuführwelle (5) hin schwenkbar gelagert ist, und daß die Sperrklinke (4) mittels einer Steuerkurve (2) an einem mit ihr drehbarem Antriebsritzel (1) und einem zwischen dieser Steuerkurve (2) und der Sperrklinke (4) eingesetzten Steuerstift (3) zum Zeitpunkt, in dem die Zuführwelle von dem Gaskolben nicht bewegt wird, aus den Klinkenlücken des Klinkenrades (6) außer Eingriff gebracht ist, während der Drehung der Zuführwelle, also während des Gurttransportes aber in die Klinkenlücken einfährt und am Ende der Drehung in diese eingerastet ist.

2. Zuführer nach Anspruch 1, dadurch gekennzeichnet, daß die Sperrklinken (4) zweiarmige Hebel sind, deren einer Hebelarm am Steuerstift (3) anliegt und in dessen anderen Hebelarm die als Druckfeder ausgebildete Feder (7) eingreift.

3. Zuführer nach einem der Ansprüche 1 oder 2, dadurch gekennzeichnet, daß beide Sperrklinken auf einer gemeinsamen Lagerwelle (8) zwischen den Zuführwellen (5) gelagert sind.

4. Zuführer nach einem der Ansprüche 1 oder 2, dadurch gekennzeichnet, daß jede Sperrklinke (4) auf einer eigenen, zwischen den Zuführwellen (5) nebeneinander liegenden Lagerwellen gelagert ist.

## Claims

1. Ammunition feeder for an automatic gas-operated gun, particularly cannon wherein cartridges are fed into the loading chamber of the gun from two sides alternately by means of star wheels, each associated with a feed shaft (5) and engaging respective ammunition belts, each shaft being rotated in alternation about the feed path of a cartridge by means of a gas piston, actuated by propelling gas derived from the gun barrel, and using one ratchet pawl or the like, characterized by the fact that each feed shaft (5) carries a forwardmotion brake limiting the rotation of the star wheels at the end of the belt feed, a ratchet wheel (6) in each gap of which one pawl (4) is subject to the force of one spring (7) directed towards the particular asso- cated feed shaft (5) is engaged in such a way as to be pivotable towards the axis of the feed shaft (5), the pawl (4) by means of a cam (2) on a driving pinion (1) rotatable therewith and a control pin (3) interposed between the said cam (2) and the pawl (4) at the moment when the feed shaft is not being moved by the gas piston being disengaged from the gaps between the pawls on the ratchet wheel (6) during rotation of the feed shaft, that is during the belt transport, but entering the gaps between the pawls and remaining therein at the end of the rotation.

2. A feeder in accordance with claim 1, characterized by the fact that the pawls (4) comprise double-armed levers with one arm bearing against the control pin (3) and the other arm engaged by the spring (7) comprising a pressure spring.

3. A feeder in accordance with claim 1 or 2, characterized by the fact that both pawls are mounted on a common bearing shaft (8) between the feed shafts (5).

4. A feeder in accordance with claim 1 or 2, characterized by the fact that each pawl (4) is mounted on its own bearing shaft, the shafts being situated adjacently between the feed shafts (5).

## Revendications

1. Alimentation du type à bande pour canon automatique à chargement par action de gaz et en particulier pour canon mitrailleuse, avec alimentation des cartouches dans la chambre de chargement de l'arme de façon alternative par les deux côtés et par l'intermédiaire de tambours à griffes pénétrant dans chaque bande et appartenant à chaque arbre d'alimentation respectif (5), lesdits arbres étant entraînés alternativement en rotation correspondant à l'avance d'une cartouche par un piston déplacé par les gaz provenant en dérivation du canon de l'arme, par l'intermédiaire d'un rochet de commutation respectif ou analogue, caractérisée en ce que sur chaque arbre d'alimentation (5) est montée de façon pivotante en direction dudit arbre (5) en tant que frein d'avance limitant la rotation du tambour à griffes à la fin de l'avance de la bande ne roue à rochet (6) dans les encoches de laquelle peut pénétrer respectivement un cliquet de blocage (4) qui est soumis à la force d'un ressort respectif (7) et en ce que le cliquet de blocage (4) est dégagé des encoches de la roue à rochet (6) au moment où l'arbre d'alimentation n'est pas déplacé par le piston à gaz au moyen d'une came de commande (2) montée sur un pignon d'entraînement (1) tournant avec elle et d'une tige de commande (3) montée entre cette came de commande (2) et le cliquet de blocage (4), mais pénètre dans les encoches et s'enclenche dans celles-ci à la fin de la rotation pendant la rotation de l'arbre d'alimentation, c'est-à-dire pendant l'avance de la bande.

2. Alimentation selon la revendication 1, caractérisée en ce que les cliquets de blocage (4) sont des leviers à deux bras dont un bras s'applique contre la tige de commande (3) et dont l'autre bras est soumis à l'action d'un ressort (7) constitué sous la forme d'un ressort de compression.

3. Alimentation selon l'une des revendications 1 ou 2, caractérisée en ce que les deux cliquets de blocage sont montés sur un arbre de support commun (8) entre les arbre d'alimentations (5).

4. Alimentation selon l'une des revendications 1 ou 2, caractérisé en ce que chaque cliquet de blocage (4) est monté sur un arbre de support propre situé entre les arbres d'alimentation (5).
